# FASCICULE DE BREVET EUROPEEN

(11) **EP 0 735 309 B1**
(45) Date de publication et mention de la délivrance du brevet: **14.11.2001**
(21) Numéro de dépôt: 96400667.0
(22) Date de dépôt: 28.03.1996
(51) Int. Cl.: F21V 7/00

(54) **Procédé de fabrication d'un miroir de projecteur de véhicule automobile et projecteur incorporant un miroir à déviation sélective de la lumière**
Herstellungsverfahren eines Reflektors für Kfz-Scheinwerfer und Kfz-Schweinwerfer mit einem das Licht selektiv ablenkenden Reflektor
Method of making a reflector for vehicle headlamp and headlamp comprising a reflector selectively deviating the light

(30) Priorité: 31.03.1995 FR 9503861
(43) Date de publication de la demande: 02.10.1996
(73) Titulaire: VALEO VISION, 93000 Bobigny (FR)
(72) Inventeur: Fadel, Kamislav, 93500 Pantin (FR)
(74) Mandataire: Le Forestier, Eric

(56) Documents cités:
- GB-A- 2 054 815
- US-A- 1 621 752
- US-A- 2 108 286

## Description

La présente invention a trait d'une façon générale aux projecteurs de véhicules automobiles, et concerne plus particulièrement un nouveau procédé de réalisation d'un miroir d'un tel projecteur.

On connaît déjà dans l'état de la technique, par un certain nombre de brevets au nom de la Demanderesse (notamment les documents FR-A-2 536 502, FR-A-2 536 503, FR-A-2 583 139, FR-A-2 599 120, FR-A-2 599 121, FR-A-2 600 024, FR-A-2 602 305, FR-A-2 602 306, FR-A-2 694 373), un miroir pour projecteur de véhicule automobile qui est capable, en coopérant avec une source lumineuse généralement cylindrique émettant librement tout autour d'elle, d'engendrer un faisceau délimité en sa partie supérieure ou inférieure par une coupure droite. Par une combinaison judicieuse de ce genre de surface, il est possible de réaliser des miroirs dont les faisceaux satisfassent à divers cahiers des charges en matière de photométrie notamment des faisceaux de croisement et des faisceaux anti-brouillard.

On connaît également, notamment par les documents FR-A-2 609 146,FR-A-2 609 148, FR-A-2 639 888, FR-A-2 664 677 également au nom de la Demanderesse, des miroirs d'un second type, dont les surfaces sont conçues pour engendrer en règle générale ce genre de coupure, tout en offrant des faisceaux qui présentent une largeur substantielle et une bonne homogénéité. De la sorte, il est possible de recourir à des glaces de fermeture lisses ou très peu striées, avantageuses tant sur le plan optique que sur le plan esthétique, car le faisceau produit par le seul miroir s'avère présenter toutes les qualités requises.

Toutefois, la conception de ce genre de miroir présente certaines limitations, et en particulier implique un traitement global de la question de la largeur du faisceau. Ainsi, avec les miroirs du second type précité, ce sont des régions étendues du miroir qui contribuent, de façon globale, à la largeur du faisceau.

On connaît enfin par le document GB-A-2 054 815, qui représent l'état de la technique le plus proche, un miroir du genre parabolique, sur lequel on a apposé des stries d'étalement de la lumière. Toutefois, l'apposition de telles stries sur un miroir du premier type précité ne permettrait pas d'améliorer le faisceau de façon maîtrisée, car l'étalement obtenu serait incontrôlé et risquerait d'amener de la lumière au-dessus de la coupure.

La présente invention vise à pallier ces limitations de l'art antérieur et à permettre d'assouplir la conception des miroirs auto-générateurs de coupure, et plus généralement de tout type de miroir pour projecteur de véhicule automobile, en permettant de travailler en largeur des parties déterminées du faisceau, bien localisées, sans en perturber les autres parties.

Un autre objet de la présente invention est, par cette souplesse accrue, de réaliser des miroirs capables d'engendrer des faisceaux plus confortables pour les conducteurs, et en particulier plus homogènes et plus équilibrés en matière de répartition entre largeur et tache de concentration dans l'axe ou à proximité de l'axe de la route.

Ainsi la présente invention propose tout d'abord un procédé de fabrication d'un miroir de projecteur de véhicule automobile, caractérisé en ce qu'il comprend les étapes consistant à :
(a) établir une surface réfléchissante de base possédant un foyer de référence et apte à assurer une répartition déterminée de la lumière émise par une source lumineuse de géométrie et de position données par rapport audit foyer de référence, principalement en direction verticale,
(b) dans au moins une zone de la surface réfléchissante, déterminer une ligne passant par l'ensemble de points assurant une même déviation horizontale, prédéterminée, par rapport au plan de référence central vertical du miroir à fabriquer, d'un rayonnement théorique issu du foyer de référence de ladite surface de base,
(c) modifier ladite surface réfléchissante de base pour placer sensiblement le long de cette ligne une strie d'étalement horizontal de la lumière,
(d) réaliser un moule conformément à ladite surface modifiée, et
(e) mouler le miroir à l'aide dudit moule.

L'invention propose également un procédé de fabrication d'un miroir de projecteur de véhicule automobile, caractérisé en ce qu'il comprend les étapes consistant à :
(a) établir une surface réfléchissante de base possédant un foyer de référence et apte à assurer une répartition déterminée de la lumière émise par une source lumineuse de géométrie et de position données par rapport audit foyer de référence, principalement en direction verticale,
(b) dans au moins une zone de la surface réfléchissante, déterminer deux lignes passant respectivement par deux ensembles de points assurant respectivement deux déviations horizontales constantes et voisines, par rapport au plan de référence central vertical du miroir à fabriquer, d'un rayonnement théorique issu du foyer de référence de ladite surface de base,
(c) modifier ladite surface réfléchissante de base pour placer dans une bande délimitée par lesdites deux lignes une strie d'étalement horizontal de la lumière,
(d) réaliser un moule conformément à ladite surface modifiée, et
(e) mouler le miroir à l'aide dudit moule.

De façon avantageuse, dans les deux procédés ci-dessus, les étapes (b) et (c) sont répétées pour placer sur la surface réfléchissante une pluralité de stries, et au moins certaines des stries sont adjacentes.

Enfin la présente invention propose un projecteur de véhicule automobile, du type comportant une source lumineuse de géométrie déterminée, un miroir et une glace de fermeture, le miroir comportant au moins une strie d'étalement horizontal de la lumière en saillie ou en creux à partir d'une surface de base et s'étendant dans une bande délimitée par deux lignes, caractérisé en ce que chacune de ces lignes, si elle était tracée sur ladite surface de base, assurant sur son étendue une déviation horizontale essentiellement constante, par rapport an plan de référence central vertical du miroir, de la lumière issue d'un foyer de référence de ladite surface de base.

D'autres aspects, buts et avantages de la présente invention apparaîtront mieux à la lecture de la description détaillée suivante de formes de réalisation préférées de celle-ci, donnée à titre d'exemple non limitatif et faite en référence aux dessins annexés, sur lesquels :
- la figure 1 est une vue de face schématique d'un miroir de projecteur de véhicule automobile sur lequel on a placé une strie d'étalement de la lumière conformément à la présente invention,
- la figure 2 illustre par un ensemble de courbes isocandéla la répartition lumineuse de la partie de faisceau engendrée par une zone déterminée du miroir, et
- la figure 3 illustre par un ensemble de courbes isocandéla la répartition lumineuse de la partie de faisceau engendrée par une zone déterminée du miroir après y avoir apposé une strie d'étalement de la lumière.

En référence tout d'abord à la figure 1, on a illustré un miroir 20 d'un projecteur de véhicule automobile qui comporte en l'espèce deux zones 21 et 22 séparées par une ligne de transition incurvée LT. Il peut s'agir par exemple de deux surfaces aptes chacune à engendrer une partie de faisceau délimitée par une coupure, conformément à l'un des documents cités dans la partie introductive de la demande.

Il peut s'agir également de surfaces de type paraboloïdal.

Bien que l'on ait illustré sur la figure 1 un miroir de contour circulaire, il est bien entendu que celui-ci pourra être tronqué notamment par des joues supérieure et inférieure, pour présenter une ouverture généralement rectangulaire.

Le miroir est apte à coopérer avec une source lumineuse, en l'espèce le filament axial 10 d'une lampe (non représentée dans son ensemble), pour engendrer un faisceau, notamment un faisceau coupé, ayant une répartition lumineuse choisie.

Dans le présent exemple, la zone latérale 21 est destinée à recevoir une ou plusieurs stries d'étalement horizontal sélectif de la lumière.

Selon un aspect de la présente invention, on ménage chaque strie entre deux lignes d'isodéviation de la zone 21 du miroir.

On entend ici par ligne d'isodéviation une ligne continue rassemblant tous les points du miroir qui, à partir d'un pinceau de lumière théorique issu d'un foyer de base de la surface, assurent tous la même déviation horizontale au niveau du pinceau réfléchi. Concrètement, cela signifie que par une projection orthogonale du pinceau réfléchi sur le plan horizontal axial xOy du repère orthonormé (0,x,y,z), l'angle entre cette projection et l'axe 0x est constant.

Quant à la notion de foyer de base, on se réfèrera aux documents cités en introduction, qui décrivent en particulier certaines équations mathématiques dont un paramètre, la distance focale de base, détermine la position d'un foyer de base. La source 10 occupe toujours une position bien déterminée par rapport à ce foyer de base.

Lorsque la surface de la zone 21 est définie mathématiquement par une telle équation mathématique, la détermination du tracé d'une ligne d'isodéviation s'effectue par calcul, mettant en jeu notamment l'équation du plan tangent à la surface au point de réflexion considéré et l'équation de la droite correspondant au pinceau théorique incident, pour déterminer l'équation de la droite du pinceau réfléchi puis l'équation de la projection orthogonale de cette droite dans le plan x0y.

En variante, on peut bien entendu déterminer une ligne d'isodéviation de façon empirique, par tests optiques successifs sur une grille de points.

Sur la figure 1, on a désigné par LIₙ et LIₙ₊₁ deux lignes d'isodéviation successives, correspondant à deux angles de déviation horizontale αₙ et αₙ₊₁ situés de part et d'autre d'une déviation médiane de base αₘ, avec :${\text{α}}_{\text{m}} {\text{= (α}}_{\text{n}} {\text{+ α}}_{\text{n+1}} \text{)/2}$

En pratique, les lignes LIₙ et LIₙ₊₁ seront des lignes plus ou moins courbes, mais d'allure régulière dans l'hypothèse ou la zone du miroir dans laquelle on travaille présente une continuité d'ordre zéro (absence de sauts) et d'ordre un (absence de ruptures de pente). Les lignes LIₙ et LIₙ₊₁ encadrent une ligne Lₘ correspondant à la déviation médiane de base.

Ces deux lignes délimitent une bande Bₙ d'orientation générale verticale. Selon l'invention, on réalise sur toute l'étendue de cette bande de la surface réfléchissante une strie S, qui peut être en creux ou en relief.

Cette strie est tout d'abord modélisée par un rayon de courbure théorique qui serait celui de la strie réelle si elle était appliquée orthogonalement sur une surface plane verticale.

Concrètement, cette strie est formée sur la surface réfléchissante, d'équation de base connue, en ajoutant à la coordonnée x de chaque point de la surface de base un décalage qui est calculé en fonction du rayon de courbure théorique précité de la strie et de la position du point dans la bande considérée.

Dans une forme de réalisation simple, on forme dans la bande Bₙ une strie unique de rayon de courbure constant, s'étendant sur toute l'étendue de la bande.

Dans des variantes de réalisation, on peut prévoir dans la zone Bₙ plusieurs stries de rayons de courbures variant par pas ou de façon progressive.

En outre, si l'on souhaite modifier la position en direction verticale de la lumière émise par la bande Bₙ, on peut prévoir que la strie présente un niveau par rapport à la surface de base qui varie le long de ladite bande. Par exemple, avec une strie dont le niveau par rapport à la surface de base s'accroît du haut vers le bas, on assure un relèvement global de la lumière engendrée par la zone Bₙ, en plus de l'étalement assuré par le profil de la strie.

Par ailleurs, on peut prévoir dans la bande Bₙ une pluralité de stries ayant chacune ses caractéristiques propres de rayon(s) de courbure et de niveau(x).

On comprend que la valeur du rayon de courbure, conjointement avec la largeur moyenne de la bande Bₙ, va déterminer le degré d'étalement horizontal de la lumière assuré par la strie. En outre, la largeur de la bande Bₙ et donc de la strie est maîtrisée par un choix approprié des angles de déviation αₙ et αₙ₊₁ précités, la strie, étant d'autant plus étroite que ces valeurs sont proches.

La figure 2 illustre la répartition lumineuse de la partie de faisceau engendrée par la zone du miroir formée par la bande Bₙ en l'absence de strie. Il s'agit d'une tache lumineuse relativement petite et délimitée en haut par une coupure horizontale, décalée en moyenne de l'angle αₘ par rapport au plan de référence central vertical noté VV.

La figure 3 illustre l'allure de cette tache lumineuse après mise en place d'une strie sur le miroir. On constate que la coupure horizontale supérieure est toujours respectée avec une excellente netteté, que la lumière n'est pas rabattue vers le bas et que la tache présente une largeur importante et une bonne homogénéité en conservant sa déviation moyenne αₘ.

Concrètement, on réalise sur au moins une zone du miroir plusieurs stries adjacentes, deux stries adjacentes se raccordant selon la ligne d'isodéviation qui les sépare. De cette manière, les transitions entre stries sont continues.

Par ailleurs, selon une forme de réalisation simplifiée de la présente invention, on détermine une ligne d'isodéviation LIₖ unique, et l'on réalise une strie de telle sorte que son sommet suive, au moins approximativement, cette ligne. Cette solution simplifiée s'applique notamment lorsque l'on cherche à réaliser une strie isolée, la question du raccordement continu avec des stries adjacentes ne se posant pas.

Bien entendu, la présente invention n'est nullement limitée aux formes de réalisation décrites et représentées.

## Revendications

1. Procédé de fabrication d'un miroir (20) de projecteur de véhicule automobile, **caractérisé en ce qu'**il comprend les étapes consistant à :
(a) établir une surface réfléchissante de base possédant un foyer de référence et apte à assurer une répartition déterminée de la lumière émise par une source lumineuse (10) de géométrie et de position données par rapport audit foyer de référence, principalement en direction verticale,
(b) dans au moins une zone (21) de la surface réfléchissante, déterminer une ligne (LIₘ) passant par l'ensemble de points assurant une même déviation horizontale αₘ, prédéterminée, par rapport an plan de référence central vertical (VV) du miroir à fabriquer, d'un rayonnement théorique issu du foyer de référence de ladite surface de base,
(c) modifier ladite surface réfléchissante de base pour placer sensiblement le long de cette ligne une strie (S) d'étalement horizontal de la lumière,
(d) réaliser un moule conformément à ladite surface modifiée, et
(e) mouler le miroir (20) à l'aide dudit moule.

2. Procédé selon la revendication 1, **caractérisé en ce que** les étapes (b) et (c) sont répétées pour placer sur la surface réfléchissante une pluralité de stries (S).

3. Procédé selon la revendication 2, **caractérisé en ce qu'**au moins certaines des stries (S) sont adjacentes.

4. Procédé de fabrication d'un miroir (20) de projecteur de véhicule automobile, **caractérisé en ce qu'**il comprend les étapes consistant à :
(a) établir une surface réfléchissante de base possédant un foyer de référence et apte à assurer une répartition déterminée de la lumière émise par une source lumineuse (10) de géométrie et de position données par rapport audit foyer de référence, principalement en direction verticale,
(b) dans au moins une zone de la surface réfléchissante, déterminer deux lignes (LIₙ, LIₙ₊₁) passant par deux ensembles de points assurant respectivement deux déviations horizontales (αₙ, αₙ₊₁) constantes et voisines l'une de l'autre, par rapport an plan de référence central vertical (VV) du miroir à fabriquer, d'un rayonnement théorique issu du foyer de référence de ladite surface de base,
(c) modifier ladite surface réfléchissante de base pour placer dans une bande (Bₙ) délimitée par lesdites deux lignes une strie (S) d'étalement horizontal de la lumière,
(d) réaliser un moule conformément à ladite surface modifiée, et
(e) mouler le miroir (20) à l'aide dudit moule.

5. Procédé selon la revendication 4, **caractérisé en ce que** les étapes (b) et (c) sont répétées pour placer sur la surface réfléchissante une pluralité de stries (S).

6. Procédé selon la revendication 5, **caractérisé en ce qu'**au moins certaines des stries (S) sont adjacentes.

7. Projecteur de véhicule automobile, du type comportant une source lumineuse (10) de géométrie déterminée, un miroir (20) et une glace de fermeture, le miroir comportant au moins une strie (S) d'étalement horizontal de la lumière en saillie ou en creux à partir d'une surface de base et s'étendant dans une bande (Bₙ) délimitée par deux lignes (LIₙ, LIₙ₊₁₎ **caractérisé en ce que**, chacune de ces lignes, si elle était tracée sur ladite surface de base, assurant sur son étendue une déviation horizontale essentiellement constante (αₙ,αₙ₊₁), par rapport au plan de référence central vertical (VV) du miroir, de la lumière issue d'un foyer de référence de ladite surface de base.

## Patentansprüche

1. Verfahren zur Herstellung eines Reflektors (20) eines Kraftfahrzeugscheinwerfers,
**dadurch gekennzeichnet, daß** es folgende Schritte umfaßt:
(a) Bilden einer reflektierenden Basisoberfläche, die einen Bezugsbrennpunkt besitzt und eine bestimmte Verteilung des Lichts zu gewährleisten vermag, das von einer Lichtquelle (10) mit in Bezug zu diesem Bezugsbrennpunkt vorgegebener Geometrie und Position hauptsächlich in vertikaler Richtung ausgestrahlt wird;
(b) Bestimmen einer Linie (LIₘ) in wenigstens einem Bereich (21) der reflektierenden Oberfläche, welche durch alle Punkte verläuft, die eine in Bezug zur zentralen vertikalen Bezugsebene (VV) des herzustellenden Reflektors vorgegebene, gleiche horizontale Ablenkung αₘ einer theoretisch vom Bezugsbrennpunkt dieser Basisoberfläche ausgehenden Lichtstrahlung gewährleisten;
(c) Verändern dieser reflektierenden Basisoberfläche, um im wesentlichen entlang dieser Linie eine Rille (S) zur horizontalen Ausbreitung des Lichts anzuordnen;
(d) Ausführen einer Form entsprechend dieser veränderten Oberfläche;
(e) Formen des Reflektors (20) mittels dieser Form.

2. Verfahren nach Anspruch 1,
**dadurch gekennzeichnet, daß** die Schritte (b) und (c) wiederholt werden, um auf der reflektierenden Oberfläche eine Vielzahl von Rillen (S) anzubringen.

3. Verfahren nach Anspruch 2,
**dadurch gekennzeichnet, daß** wenigstens einige der Rillen (S) aneinander angrenzen.

4. Verfahren zur Herstellung eines Reflektors (20) eines Kraftfahrzeugscheinwerfers,
**dadurch gekennzeichnet, daß** es folgende Schritte umfaßt:
(a) Bilden einer reflektierenden Basisoberfläche, die einen Bezugsbrennpunkt besitzt und eine bestimmte Verteilung des Lichts zu gewährleisten vermag, das von einer Lichtquelle (10) mit in Bezug zu diesem Bezugsbrennpunkt vorgegebener Geometrie und Position hauptsächlich in vertikaler Richtung ausgestrahlt wird;
(b) Bestimmen von zwei Linien (LIₙ, LIₙ₊₁) in wenigstens einem Bereich der reflektierenden Oberfläche, welche durch zwei Punktreihen verlaufen, die jeweils zwei in Bezug zur zentralen vertikalen Bezugsebene (W) des herzustellenden Reflektors konstante und zueinander benachbarte, horizontale Ablenkungen (αₙ, αₙ₊₁) einer theoretisch vom Bezugsbrennpunkt dieser Basisoberfläche ausgehenden Lichtstrahlung gewährleisten;
(c) Verändern dieser reflektierenden Basisoberfläche, um eine Rille (S) zur horizontalen Ausbreitung des Lichts in einem von diesen beiden Linien begrenzten Streifen (Bn) anzuordnen;
(d) Ausführen einer Form entsprechend dieser veränderten Oberfläche;
(e) Formen des Reflektors (20) mittels dieser Form.

5. Verfahren nach Anspruch 4,
**dadurch gekennzeichnet, daß** die Schritte (b) und (c) wiederholt werden, um auf der reflektierenden Oberfläche eine Vielzahl von Rillen (S) anzubringen.

6. Verfahren nach Anspruch 5,
**dadurch gekennzeichnet, daß** wenigstens einige der Rillen (S) aneinander angrenzen.

7. Kraftfahrzeugscheinwerfer mit einer Lichtquelle (10) mit bestimmter Geometrie, einem Reflektor (20) und einer Abdeckscheibe, wobei der Reflektor mindestens eine von einer Basisoberfläche vorstehende oder in diese vertiefte Rille (S) zur horizontalen Ausbreitung des Lichts umfaßt, die in einem von zwei Linien (LIₙ, LIₙ₊₁) begrenzten Streifen (Bₙ) verläuft, **dadurch gekennzeichnet, daß** jede dieser Linien, wenn sie auf dieser Basisoberfläche gezogen worden ist, in ihrer gesamten Ausdehnung eine in Bezug zur zentralen vertikalen Bezugsebene (VV) des Reflektors im wesentlichen konstante, horizontale Ablenkung (αₙ, αₙ₊₁) des von einem Bezugsbrennpunkt dieser Basisoberfläche ausgehenden Lichts gewährleistet.

## Claims

1. Method of manufacturing a motor-vehicle headlight mirror (20), **characterised in that** it comprises the stages consisting in:
(a) establishing a basic reflecting surface possessing a reference focus and able to provide a defined distribution of the light emitted by a light source (10) of given geometry and position with respect to the said reference focus, principally in the vertical direction,
(b) in at least one region (21) of the reflecting surface, determining a line (LIₘ) passing through the set of points providing the same predetermined horizontal deviation αₘ with respect to the vertical central reference plane (VV) of the mirror to be manufactured, of a theoretical radiation originating from the reference focus of the said basic surface,
(c) modifying the said basic reflecting surface so as to place, substantially along this line, a striation (S) for horizontal spreading of the light,
(d) producing a mould conforming to the said modified surface, and
(e) moulding the mirror (20) by the use of the said mould.

2. Method according to Claim 1, **characterised in that** stages (b) and (c) are repeated so as to place a plurality of striations (S) on the reflecting surface.

3. Method according to Claim 2, **characterised in that** at least some of the striations (S) are adjacent.

4. Method of manufacturing a motor-vehicle headlight mirror (20), **characterised in that** it comprises the stages consisting in:
(a) establishing a basic reflecting surface possessing a reference focus and able to provide a defined distribution of the light emitted by a light source (10) of given geometry and position with respect to the said reference focus, principally in the vertical direction,
(b) in at least one region of the reflecting surface, determining two lines (LIₙ, LIₙ₊₁) passing through two sets of points providing respectively two horizontal deviations (αₙ, αₙ₊₁) which are constant and close to one another with respect to the vertical central reference plane (VV) of the mirror to be manufactured, of a theoretical radiation originating from the reference focus of the said basic surface,
(c) modifying the said basic reflecting surface so as to place, in a band (Bₙ) bounded by the said two lines, a striation (S) for horizontal spreading of the light,
(d) producing a mould conforming to the said modified surface, and
(e) moulding the mirror (20) by the use of the said mould.

5. Method according to Claim 4, **characterised in that** stages (b) and (c) are repeated so as to place a plurality of striations (S) on the reflecting surface.

6. Method according to Claim 5, **characterised in that** at least some of the striations (S) are adjacent.

7. Motor-vehicle headlight, of the type including a light source (10) of defined geometry, a mirror (20) and enclosing glazing, the mirror including at least one striation (S) for horizontal spreading of the light protruding from or recessed into a basic surface and extending in a band (B₈) delimited by two lines (LIₙ, LIₙ₊₁), **characterised in that** each of these lines, if it were traced on the said basic surface, would provide over its extent an essentially constant horizontal deviation (αₙ, αₙ₊₁), with respect to the vertical central reference plane (VV) of the mirror, of the light originating from a reference focus of the said basic surface.
